# EUROPÄISCHE PATENTSCHRIFT

(11) **EP 1 270 873 B1**
(45) Veröffentlichungstag und Bekanntmachung des Hinweises auf die Patenterteilung: **27.01.2010**
(21) Anmeldenummer: 02405390.2
(22) Anmeldetag: 14.05.2002
(51) Int. Cl.: F01D 5/20

(54) **Schaufel für eine Gasturbine**
Gas turbine blade
Aube de turbine à gaz

(30) Priorität: 20.06.2001 US 884018
(43) Veröffentlichungstag der Anmeldung: 02.01.2003
(73) Patentinhaber: Alstom Technology Ltd, 5400 Baden (CH)
(72) Erfinder: Liang, George, Palm City, Florida 34990 (US)

(56) Entgegenhaltungen:
- EP-A- 0 816 636
- EP-A- 1 016 774
- US-A- 4 589 823
- US-A- 4 606 701
- US-A- 6 086 328

## Beschreibung

### Technisches Gebiet

Die Erfindung betrifft hohle Schaufeln für Gasturbinen und insbesondere eine Anstreifkante und eine Kühlkonstruktion für die Anstreifkante.

### Allgemeiner Stand der Technik

Die Schaufeln in Gasturbinen, die eine sich vom Fuß zur Spitze erstreckende Druckseite und Saugseite umfassen, sind in der Regel mit einem Spitzenteil versehen. Dieser Spitzenteil schützt die Schaufel vor Beschädigung durch Kontakt mit dem Turbinengehäuse. Er besteht aus einer Spitzenkappe zwischen dem radialen Ende der Druck- und Saugseitenwand und einer sich radial von der Spitzenkappe weg entlang den Druck- und Saugseitenwänden der Schaufel erstreckenden Anstreifkante. Im Betrieb der Gasturbine müssen die Schaufeln sehr hohen Temperaturen widerstehen. Zur Verhinderung einer Beschädigung durch die hohe Gastemperatur, wodurch sich die Lebensdauer der Schaufel verkürzen würde, sind die Schaufeln mit einer Kühlkonstruktion für Kühlfluid versehen, das die Schaufel durchströmt und sie durch verschiedene physikalische Mittel kühlen soll. Zwischen den Druckseiten- und Saugseitenwänden befindet sich ein Hohlraum für Kühlfluid, in der Regel aus dem Kompressor abgelassene Luft, das durch den Hohlraum strömen und die Seitenwände durch Konvektion kühlen soll. Im Bereich des Spitzenteils ist Kühlung jedoch besonders kritisch, da die Anstreifkante in der Regel eine geringe Dicke aufweist und für Hochtemperaturoxidation und andere Beschädigungen durch Überhitzung anfällig ist.

Eine typische Kühlkonstruktion für den Spitzenteil wird in der EP 816 636 beschrieben. Eine Anstreifkante erstreckt sich radial von einer Spitzenkappe und entlang der Druck- und Saugseitenwand der Schaufel. Die Spitzenanstreifkante weist gerade Seitenwände und sowohl auf der Druck- als auch auf der Saugseite Spitzenkronen rechteckiger Form auf. Erste Austrittskanäle für das Kühlfluid führen von dem Hohlraum radial durch die Spitzenkappe zur Spitzenkavität, die durch die Seitenwände der Anstreifkante an ihren Seiten umschlossen ist. Das Kühlfluid strömt in die Spitzenkavität und über die saugseitige Spitzenkrone, kühlt diesen Teil durch Konvektion und wird schließlich mit dem Leckstrom vermischt. Zweite Austrittskanäle führen von dem Hohlraum zur Druckseite der Schaufel, wobei ihre Achsen in einem Winkel zur Radialrichtung ausgerichtet sind. Kühlfluid strömt von dem Hohlraum zur Druckseite und von dort über die druckseitige Spitzenkrone und durch die Spitzenkavität und wird schließlich mit dem Leckstrom vermischt. Diese Art von Kühlkonstruktion weist den Nachteil auf, daß das Kühlfluid in der Spitzenkavität und insbesondere entlang den Innenkanten der Anstreifkante Wirbel erzeugen kann, die die Kühlleistung vermindern. Die verminderte Kühlleistung führt dazu, daß für die Kühlung eine größere Menge an Kühlfluid erforderlich ist.

Die US 5,183,385 offenbart eine weitere Kühlkonstruktion für den Spitzenteil einer Gasturbinenschaufel. Sie umfaßt eine Anstreifkante mit einer rechteckigen Querschnittsform, die der oben beschriebenen Konstruktion ähnelt. Die Kühlkanäle vom Hohlraum führen radial durch die Spitzenkappe in die Spitzenkavität. Gemäß den Figuren 7 - 10 der Offenbarung weisen sie einen ersten geraden Abschnitt und in der Nähe der Spitzenkappenoberfläche einen trichterförmigen, sich ausbreitender Abschnitt mit einem rechteckigen Querschnitt auf, so daß der äußere Lochteil ein rechteckiges Trapez bildet. Die besondere Form sorgt für eine Erweiterung des Kühlstroms parallel zu der Anstreifkantenfläche.

Die US 5,738,491 beschreibt eine weitere Kühlkonstruktionsart für eine Schaufel mit einer rechteckigen Anstreifkante, die auf Konvektions- und Leitungskühlung basiert. Ein Wärmeleiter ist mit der sich radial zur Spitzenkappe erstreckenden Anstreifkante fest verbunden. Das im Hohlraum radial von der Spitzenkappe einwärts strömende Kühlfluid führt dann zur Spitzenkappe geleitete Wärme ab. Bei einer besonderen Ausführungsform ist die Spitzenkavität mit mehreren Rippen versehen, die chordal beabstandet sind und sich zwischen der Anstreifkante auf der Druckseite und der Anstreifkante auf der Saugseite erstrecken.

### Darstellung der Erfindung

Aufgabe der Erfindung ist die Bereitstellung einer Anstreifkantenkühlkonstruktion für eine Schaufel in einer Gasturbine, die im Vergleich zu Kühlkonstruktionen nach dem Stand der Technik eine verbesserte Kühlleistung um die Anstreifkante der Schaufel herum ergibt.

Die Erfindung wird im Anspruch 1 definiert.

Eine Schaufel für eine Gasturbine mit einer Druckseite und einer Saugseite umfaßt eine sich vom Fuß zur Spitze der Schaufel erstreckende Druckseitenwand und Saugseitenwand. Der Spitzenteil der Schaufel umfaßt eine Spitzenkappe und eine Anstreifkante. Die Spitzenkappe bildet die radiale Endfläche der Schaufel, während die Anstreifkante die Schaufelspitze vor Beschädigung durch Kontakt mit dem die Schaufeln umschließenden Gasturbinengehäuse schützen soll. Die Anstreifkante erstreckt sich radial von der Druckseitenwand zu einer druckseitigen Spitzenkrone und von der Saugseitenwand zu einer saugseitigen Spitzenkrone. Sie erstreckt sich entlang der Kante der Spitzenkappe auf der Druck- und Saugseite der Schaufel. Die Spitzenkappe und die Anstreifkante definieren eine Spitzenkavität oder Spitzentasche. In der Schaufel wird durch die Innenflächen der Druck- und Saugseitenwände und die Innenfläche der Spitzenkappe ein Hohlraum definiert, durch den Kühlfluid strömen soll. Mehrere Austrittskanäle für Kühlfluid sind vom Hohlraum in der Schaufel zur Druckseite der Schaufel gerichtet, und mehrere weitere Austrittskanäle für Kühlfluid führen vom Hohlraum durch die Spitzenkappe zur Spitzenkavität. Erfindungsgemäß weist die Anstreifkante einen radialen Querschnitt mit einer glatten Kontur auf.

Die glatte Kontur der Anstreifkante erstreckt sich von der Krone der Anstreifkante auf der Druckseite in die Spitzenkavität und entlang der Spitzenkavität zur Krone der Anstreifkante auf der Saugseite. Die Kontur umfaßt einen oder mehrere gekrümmte Abschnitte oder mehrere gerade Abschnitte oder einen oder mehrere gekrümmte sowie gerade Abschnitte. Insbesondere weist die Kontur der Anstreifkante keine plötzlichen Richtungsänderungen auf. Das heißt, der Unterschied beim Krümmungsradius der mehreren gekrümmten Abschnitte und die Neigungsunterschiede zwischen den geraden Abschnitten sind gering. Das durch die Austrittskanäle auf der Druckseite strömende Kühlfluid strömt um die druckseitige Spitzenkrone herum und in die Spitzenkavität, entlang der konturierten Kavitätsfläche und weiter zur saugseitigen Spitzenkrone, wo es mit dem Leckstrom der Gasturbine vermischt wird.

Infolge der glatten Kontur ist der sich vom Hohlraum durch die Spitzenkappe zur Spitzenkavität erstreckende Austrittskanal nahe der Heißgaswand auf der Saugseite der Schaufel positioniert. Das Kühlfluid strömt nahe der Spitzenkrone auf der Saugseite und somit nahe der Heißgasfläche. Dadurch wird eine Kühlung der nahen Wand gestattet, wodurch die Wärmebelastung nahe dem oberen Teil der Saugseite beseitigt wird. Im Vergleich dazu befindet sich bei einer herkömmlichen Anstreifkante das Austrittsloch des Kühlkanals auf der Spitzenkappenoberfläche und viel weiter von der Spitzenkrone entfernt.

Die glatte Kontur gestattet einen gleichmäßigen Strom des Kühlfluids um die Spitzenkronen herum und innerhalb der Spitzenkavität. Das über die glatte Kontur strömende Kühlfluid erfährt keine plötzlichen Änderungen der Strömungsrichtung, da es keine scharfen Ecken oder anderen plötzlichen Neigungsänderungen gibt. Insbesondere wird durch die glatte Kontur die Bildung von Wirbeln vermieden. Die sich ergebende ruhige Strömung des Kühlfluids ermöglicht eine verbesserte Filmkühlung der Spitzenkappenfläche und der Anstreifkante. Dadurch ergibt sich eine verbesserte Kühlwirksamkeit, wodurch wiederum die erforderliche Kühlfluidmenge reduziert wird.

Die vom Spitzenteil in die Schaufel übertragene Wärmebelastung ist proportional zur Oberfläche des Schaufelspitzenteils, die auch als Heißgasseitenfläche bezeichnet wird. Die erfindungsgemäße glatt konturierte Anstreifkante weist im Vergleich zu einer herkömmlichen Anstreifkante mit rechteckiger Kontur eine kleinere Heißgasseitenfläche auf. Deshalb braucht von der kleineren Heißgasseitenfläche der erfindungsgemäßen Schaufel eine geringere Wärmebelastung in die Schaufel übertragen zu werden, und die erforderliche Menge an Kühlfluid ist wiederum reduziert.

Schließlich ergibt die Anstreifkante mit einer glatten Kontur gemäß der Erfindung einen höheren Spitzenabschnittsrippenwirkungsgrad, wobei es sich um die Fähigkeit handelt, die Wärmebelastung von der Anstreifkante wegzuleiten. Die Anstreifkante erstreckt sich wie Rippen radial von der Schaufel weg und leitet die Wärmebelastung von den Spitzenkronen weg durch die Grundfläche der Rippen zu den Primärschaufelkühlkanälen oder dem Hohlraum in der Schaufel. Die Anstreifkante mit einer glatten Kontur weist im Vergleich zu einer rechteckigen Anstreifkante eine vergrößerte Grundfläche auf und leitet deshalb Wärme effizienter von den Spitzenkronen weg.

Bei einer besonderen Ausführungsform der Erfindung umfaßt die Anstreifkante in der Spitzenkavität einen oder mehrere gekrümmte Teile oder einen oder mehrere gerade Teile oder einen oder mehrere gerade und gekrümmte Teile. Die Neigungswinkel der geraden Teile und die Krümmungsradien der gekrümmten Teile werden so ausgewählt, daß es keine plötzlichen Richtungsänderungen eines über die Fläche der Spitzenkavität und um die Anstreifkantenkronen herum strömenden Kühlfluids gibt.

Bei einer besonderen und bevorzugten Ausführungsform der Erfindung umfaßt die Kontur der Anstreifkante im Spitzenhohlraum zwei gekrümmte Teile und einen geraden Teil zwischen der Druckseitenspitzenkrone und der Mitte der Spitzenkavität. Der erste gekrümmte Teil erstreckt sich von der Druckseitenspitzenkrone zur Mitte der Spitzenkappe und weist vorzugsweise einen Krümmungsradius von weniger als 0,8 mm (0,03 Zoll) auf. Der zweite gekrümmte Teil erstreckt sich vom ersten Teil zur Mitte der Spitzenkappe und weist einen Krümmungsradius auf, der größer als die Höhe der Anstreifkante und vorzugsweise größer als 10 mm (0,4 Zoll) ist. Der gerade Teil erstreckt sich von dem zweiten gekrümmten Teil zur Mitte der Spitzenkappe und weist zur Mittellinie der Spitzenkappe einen Neigungswinkel von 3° bis 45° auf.

Bei einer weiteren bevorzugten Ausführungsform der Erfindung umfaßt die Kontur der Anstreifkante in der Spitzenkavität einen zweiten geraden Teil, der sich von der Mitte der Spitzenkappe zur Innenkante der Saugseitenspitzenkrone erstreckt. Dieser zweite gerade Teil weist zur Mittellinie der Spitzenkappe einen Neigungswinkel von 15° bis 45° auf.

Bei einer weiteren bevorzugten Ausführungsform der Erfindung weisen die sich vom Hohlraum zur Druckseite der Schaufel erstreckenden Austrittskanäle eine Kanalachse auf, die in einem Winkel zur Radialrichtung ausgerichtet ist. Die Radialrichtung ist als die radial nach außen verlaufende Richtung der Innenfläche der Druckseitenwand definiert. Die Kanalachse ist des weiteren in einem Winkel zur Strömungsrichtung ausgerichtet, wobei es sich um die Richtung entlang dem Heißgasstrom von der Vorderkante zur Hinterkante der Schaufel handelt.

Bei einer besonderen Ausführungsform ist die zur Druckseite der Schaufel verlaufende Achse des Austrittskanals in einem Winkel zur Radialrichtung, der in einem Bereich von 15° bis 65°, vorzugsweise in einem Bereich von 20° bis 35°, von der druckseitigen Spitzenkrone weg gerichtet liegt, und in einem Winkel zur Strömungsrichtung, der in einem Bereich von 30° bis 90°, vorzugsweise in einem Bereich von 45° bis 90° liegt, ausgerichtet.

Bei einer weiteren besonderen Ausführungsform der Erfindung weisen die sich vom Hohlraum durch die Spitzenkappe zur Spitzenkavität erstreckenden Austrittskanäle eine Kanalachse auf, die sowohl zur Radialrichtung als auch zur Strömungsrichtung in einem Winkel ausgerichtet ist.
Bei einer bevorzugten Ausführungsform liegt der Winkel zur Radialrichtung in einem Bereich von 0° bis 45°, vorzugsweise von 20° bis 30°, und ist zur saugseitigen Spitzenkrone ausgerichtet. Der Winkel zur Strömungsrichtung liegt in einem Bereich von 35° bis 90°, vorzugsweise von 35° bis 55°.

Diese besonderen Ausrichtungen der Achsen der Austrittskanäle leiten den Kühlfluidstrom gleichmäßiger an die Anstreifkante, so daß das Kühlfluid ohne große Richtungsänderungen an die Anstreifkante strömt. Diese Vorkehrung trägt zu einer weiteren Erhöhung des Filmkühlungswirkungsgrades bei.

Bei einer weiteren Ausführungsform der Erfindung weisen die zur Druckseite führenden Austrittskanäle über die gesamte Länge des Austrittskanals oder zumindest über den zur Austrittsöffnung führenden Endteil des Austrittskanals eine sich ausbreitende Form auf. Im letzteren Fall weist der Austrittskanal beginnend am Hohlraum der Schaufel und in einen Teil der Austrittskanallänge verlaufend eine zylindrische Form und ausgehend vom zylindrischen Teil zur Austrittsöffnung des Kanals eine sich ausbreitende Form auf. Der zylindrisch geformte Teil des Austrittskanals soll den Kühlstrom durch den Kanal dosieren oder steuern.
Darüber hinaus befindet sich die Diffusion des Austrittskanals entweder auf allen Seiten der Kanalachse oder nur auf einer Seite der Kanalachse. Im letzteren Fall ist die Diffusion zur druckseitigen Spitzenkrone der Anstreifkante gerichtet. Dann weist der Austrittskanal einen teilweise kreisrunden und teilweise ovalen Querschnitt senkrecht zur Kühlfluidströmungsrichtung auf.

Bei einer weiteren Ausführungsform gelten die gleichen Eigenschaften für die vom Hohlraum zur Spitzenkavität führenden Austrittskanäle. Sie umfassen eine zur saugseitigen Spitzenkrone gerichtete sich ausbreitende Form. Die sich ausbreitende Form ist wiederum entweder über die gesamte Länge des Austrittskanals oder mindestens über den zur Austrittsöffnung des Kanals führenden Endteil des Austrittskanals ausgebildet. Im letzteren Fall weist der Austrittskanal eine am Hohlraum der Schaufel beginnende und sich in einen Teil der Austrittskanallänge erstreckende zylindrische Form und eine sich vom zylindrischen Teil zur Austrittsöffnung des Kanals erstreckende sich ausbreitende Form auf.
Darüber hinaus verläuft die Diffusion entweder zu allen Seiten der Kanalachse oder nur zu einer Seite der Kanalachse. Im letzteren Fall ist die Diffusion zur saugseitigen Spitzenkrone der Anstreifkante gerichtet. Dann weist der Austrittskanal einen teilweise kreisrunden und teilweise ovalen Querschnitt senkrecht zur Kühlfluidströmungsrichtung auf.

Wenn sich das Kühlfluid der Austrittsöffnung des Austrittskanals nähert, soll die Diffusion am Austrittskanal das Kühlfluid verteilen, und wenn es an die Anstreifkante strömt, soll es seine Austrittsgeschwindigkeit verringern. Dies ergibt eine weitere Verbesserung des Filmkühlungswirkungsgrades, da eine größere Kühlfluidmenge nahe der Anstreifkantenfläche bleibt.

Bei einer besonderen Ausführungsform sind die Seitenwände der Austrittskanäle, die sich zur Druckseitenwand erstrecken, in einem Winkel in einem Bereich von 7° bis 12° zur Austrittskanalachse ausgerichtet und zur druckseitigen Spitzenkrone gerichtet.

Bei einer weiteren besonderen Ausführungsform sind die Seitenwände des sich vom Hohlraum zur Spitzenkavität erstreckenden Kanals in einem Winkel in einem Bereich von 7° bis 12° zur Austrittskanalachse ausgerichtet und zur Saugseitenspitzenkrone gerichtet.

Bei einer weiteren Ausführungsform weisen die Austrittskanäle vom Hohlraum zur Anstreifkante, also die sowohl zur Druckseite als auch zur Spitzenkavität führenden, Seitenwände auf, die eine sich ausbreitende Form in einem Winkel zur Kanalachse aufweisen und in Strömungsrichtung gerichtet sind.
Dies bewirkt eine breitere Strömung vom Austrittskanal an die Anstreifkantenfläche und sorgt für eine weitere Verbesserung der Filmkühlung.

### Kurze Beschreibung der Figuren

Figur 1 zeigt eine perspektivische Ansicht einer Schaufel mit einem Spitzenteil, der eine erfindungsgemäße Anstreifkante aufweist,
Figur 2a) zeigt eine Querschnittansicht des Spitzenteils entlang den Linien II-II, die die erfindungsgemäße Anstreifkante und erfindungsgemäße Austrittskanäle für das Kühlfluid zeigt,
Figur 2b) stellt die Strömungsrichtung für die Schaufel dar und zeigt die Ausrichtung der Austrittskanäle bezüglich der Strömungsrichtung,
Figur 2c) zeigt die gleiche Ansicht wie Figur 2a mit Austrittskanälen für das Kühlfluid gemäß einer Variante der Ausführungsform der Erfindung,
Figur 3 zeigt eine Draufsicht des Spitzenteils der Schaufel mit Austrittslöchern der Austrittskanäle an der Spitzenkappenfläche und zeigt die Ausrichtung und Diffusion der durch die Druckseite der Anstreifkante führenden Austrittskanäle.

### Ausführliche Beschreibung der Erfindung

Figur 1 zeigt eine perspektivische Ansicht einer erfindungsgemäßen Schaufel 1 für eine Gasturbine mit einer Druckseitenwand 2, einer Saugseitenwand 3 und einer Spitzenkappe 4 am radialen Abschluß der Schaufel 1. In der Schaufel 1 wird durch die Innenflächen der Druckseitenwand 2, der Saugseitenwand 3 und der Spitzenkappe 4 ein Hohlraum 5 definiert. Ein Kühlfluid, in der Regel vom Kompressor der Gasturbine abgelassene Luft, zirkuliert im Hohlraum 5 und kühlt die Druck- und Saugseitenwände durch Konvektion.

Die Figur zeigt insbesondere den Spitzenteil der Schaufel mit einer Anstreifkante 6, die den Schaufelspitzenteil vor Beschädigung bei Kontakt mit dem Gasturbinengehäuse schützt. Die Anstreifkante 6 erstreckt sich radial von der Druckseitenwand 2 und Saugseitenwand 3 zur druckseitigen Spitzenkrone 7 bzw. saugseitigen Spitzenkrone 8. Die Anstreifkante 6 und die Spitzenkappe 4 definieren eine Spitzenkavität, die auch als Spitzentasche 9 bezeichnet wird. Erfindungsgemäß weist die Anstreifkante 6 eine eher glatte als rechteckige Kontur in der Spitzenkavität auf. (Der Einfachheit halber werden die Austrittskanäle für das Kühlfluid vom Hohlraum in dieser Figur 1 nicht gezeigt, in den folgenden Figuren aber dargestellt.)

Figur 2a) zeigt einen radialen Querschnitt des Spitzenteils einer Schaufel 1 mit der Druckseitenwand 2, der Saugseitenwand 3 und der Spitzenkappe 4, deren Innenflächen den Hohlraum 5 definieren. Die Figur zeigt insbesondere die glatte Kontur der Anstreifkante 6. Beginnend an der druckseitigen Spitzenkrone 7, umfaßt die Kontur einen ersten gekrümmten Teil 10, einen zweiten gekrümmten Teil 11 und einen flachen Teil 12.

Der erste gekrümmte Teil 10 ist ein kurzer Teil mit einem Krümmungsradius von vorzugsweise unter 0,8 mm (0,03 Zoll). An den ersten gekrümmten Teil 10 schließt sich der zweite gekrümmte Teil 11 an, dessen Krümmungsradius vorzugsweise größer als 10 mm (0,4 Zoll) und nicht kleiner als die Höhe der Anstreifkante ist. Der flache Teil 12 ist in einem Winkel θ' in einem Bereich von 3° bis 15° zur Mittellinie A der Spitzenkappe geneigt. Ein zweiter flacher Teil 13 erstreckt sich von der Mitte der Spitzenkappe zur Innenkante der saugseitigen Spitzenkrone 8. Der zweite flache Teil 13 ist in einem Winkel θ' in einem Bereich von 15° bis 45° zur Mittellinie A der Spitzenkappe ausgerichtet.

Bei einer in Figur 2a) dargestellten Variante der Anstreifkante weisen die Kronen der Anstreifkante, insbesondere die Druckseitenspitzenkrone, abgerundete Kanten auf, die eine ruhigere Strömung des Kühlfluids um die Spitzenkronen in die Spitzenkavität und daraus heraus gestatten.

In Figur 2a) erstreckt sich ein erster Austrittskanal 14 vom Hohlraum 5 durch die Spitzenkappe 4 zur Spitzenkavität 9 in der Nähe der Saugseitenspitzenkrone 8. Seine Achse ist in einem kleinen Winkel δ zur Radialrichtung ausgerichtet, wobei die Radialrichtung die Richtung entlang der parallel zur Innenfläche 15 der Saugseitenwand 3 verlaufenden gestrichelten Linie ist. Der Winkel δ liegt in einem Bereich von 0° bis 45° zur Saugseitenspitzenkrone gerichtet. Im Hinblick auf den Filmkühlungswirkungsgrad ergibt ein größerer Winkel δ bessere Ergebnisse. Allerdings würde ein großer Winkel erfordern, daß der Austrittskanal weiter von der Saugseitenwand entfernt angeordnet wird, wodurch sich die Vorteile einer Kühlung der nahen Wand verringern würden. Somit ist ein Winkel δ in einem Bereich von 20° bis 30° ein bevorzugter Kompromiß.

Gemäß Figur 2b ist die Achse des Austrittskanals 14 zur Strömungsrichtung, bei der es sich um die Richtung des Heißgasstroms von der Vorder- zur Hinterkante der Schaufel handelt, weiterhin in einem Winkel φ ausgerichtet. Die Achse ist in einem Winkel φ in einem Bereich von 35° zu 90° zur Strömungsrichtung ausgerichtet und zur Schaufelhinterkante gerichtet.

Der Austrittskanal 14 umfaßt einen ersten Teil 14' mit einer zylindrischen Form und einen zweiten Teil 14" mit einer zylindrischen Form in einer ersten Hälfte und einer sich ausbreitenden Form in der zweiten Hälfte. Die Seitenwand des zweiten Teils ist von sich ausbreitender Form und erstreckt sich in einem Winkel χ zur Austrittskanalachse zur saugseitigen Spitzenkrone 8. Der Winkel χ liegt in einem Bereich von 7 bis 12°. Der Winkel χ verläuft zur Radialrichtung. Der Austrittskanal kann auch in einem Winkel zur Strömungsrichtung sich ausbreitend und zur Hinterkante der Schaufel gerichtet sein, wo dieser Ausbreitungswinkel auch in einem Bereich von 7° bis 12° liegt.

Ein zweiter Austrittskanal 16 erstreckt sich vom Hohlraum 5 durch die Druckseitenwand 2 zur Außenwand der Anstreifkante 6. Seine Achse ist in einem Winkel α zur Radialrichtung oder zur Innenfläche 17 der Druckseitenwand 2 ausgerichtet. Er umfaßt einen ersten Teil 16' mit einer zylindrischen Form, der den Kühlfluidstrom durch den Kanal dosiert, und einen zweiten Teil 16" mit teilweiser sich ausbreitender Form. Die zweite Hälfte 16" weist eine sich in einem Winkel β zur Kanalachse zur Spitzenkavität erstreckende Seitenwand auf. Der Winkel α liegt in einem Bereich von 15° bis 65°, und der Winkel β liegt in einem Bereich von 7° bis 12°. Darüber hinaus kann die Achse des Kanals 16 in einem Winkel ω in einem Bereich von 45° bis 90° zur Strömungsrichtung ausgerichtet sein, wie in Figur 2b gezeigt. Die glatte Kontur der Anstreifkante 6 und die Form der Austrittskanäle 14, 16 gestatten eine verbesserte Filmkühlung der Anstreifkante 6 und Spitzenkappe 4 im Vergleich zu den Anstreifkanten nach dem Stand der Technik. Durch die sich asubreitende Form der Austrittskanäle 14 und 16 wird die Austrittsgeschwindigkeit des Kühlfluidstroms verringert und gestattet, daß das Kühlfluid der Kontur der Anstreifkante leichter folgt. Darüber hinaus wird durch die glatte Kontur die Bildung von Wirbeln verhindert, die sich ansonsten in der Nähe scharfer Ecken bilden würden. Somit wird das Kühlfluid zur Filmkühlung der Anstreifkantenfläche optimal gerichtet.

Figur 2b zeigt eine Schaufel mit einigen der Austrittskanäle 14 und 16 für das Kühlfluid und insbesondere die Ausrichtung der Kanalachsen bezüglich der Strömungsrichtung. Die Austrittskanäle 16 auf der Druckseite der Schaufel 1 sind in einem Winkel ω zur Strömungsrichtung B ausgerichtet, bei der es sich um die Richtung des Heißgasstroms von der Vorder- zur Hinterkante der Schaufel handelt. Die Austrittskanäle 14 auf der Saugseite der Schaufel sind im Winkel φ zur Strömungsrichtung B ausgerichtet.

Figur 2c zeigt den Strom des Kühlfluids 21 aus den Austrittskanälen 18 heraus, um die Spitzenkrone 7 herum und entlang der glatten Kontur der Anstreifkante 6. Das Kühlfluid folgt kontinuierlich der Oberfläche der Anstreifkante ohne Bildung von Wirbeln. Das Kühlfluid ist somit optimal zur Filmkühlung gerichtet, und die Kühlleistung ist im Vergleich zur Kühlleistung bei herkömmlichen Kühlkonstruktionen erhöht. Das aus dem Austrittskanal 14 herausströmende Kühlfluid 21 kühlt die Anstreifkante in der Nähe der Spitzenkrone 8. Die glatte Kontur der Anstreifkante und die sich ergebende Position der Austrittsöffnung des Kanals 14 bezüglich der Krone 8 bewirken eine verbesserte Kühlung der Krone mittels der Kühlung der nahen Wand. Nach Kühlung der Anstreifkante und Kronen verläßt das Kühlfluid dann die Schaufelspitze und wird mit dem Leckstrom 22 der Gasturbine vermischt.
Die Anstreifkante leitet, wie oben erwähnt, die Wärmebelastung vom Spitzenteil in die Schaufel und zur Primärkühlungskonstruktion im Hohlraum der Schaufel. Der Rippenwirkungsgrad, oder das Leistungsvermögen, Wärme von den Spitzenkronen wegzuleiten, ist eine Funktion der Grundfläche C, die in Figur 2c durch die gestrichelte Linie angedeutet wird. Die erfindungsgemäße Anstreifkante stellt im Vergleich zu einer Spitze mit rechteckiger Kontur eine vergrößerte Grundfläche bereit. Somit ist der Rippenwirkungsgrad dieser neuen Anstreifkante erhöht.
Anstatt des einen Austrittskanals auf der Druckseite, wie in Figur 2a, werden zwei Austrittskanäle 18 gezeigt. Ihre Achsen sind zur Innenfläche 17 der Druckseitenwand 2 in einem größeren Winkel ausgerichtet. Ähnlich wie die anderen beschriebenen Austrittskanäle weisen sie auch einen ersten zylindrischen Teil und eine zweiten Teil mit teilweise zylindrischer und teilweise konischer Form auf. Die Ausbreitungswinkel der Seitenwände der Kanäle, die sich von der Kanalachse zur Spitzenkavität 9 erstrecken, liegen in einem Bereich von 45 bis 65° zur Radialrichtung und von 35° zu 55° zur Strömungsrichtung.

Bei der Kühlkonstruktion nach der Darstellung in Figur 2c stimmen die Kühlkanäle in höherem Maße mit der konturierten Spitzenkappe überein. Dadurch ergibt sich eine größere Konvektionsfläche zur Abführung von Wärme von der Spitzenkappe. Des weiteren liegen die Kühlkanäle näher an der konturierten Spitzenkappenfläche. Dadurch ergibt sich ein kürzerer Leitungsweg, der eine bessere Kühlung der nahen Wand gestattet. Schließlich sind die Kühlkanäle in größerer Übereinstimmung mit dem Heißgasleckstrom ausgerichtet, wodurch sich eine Verringerung des aerodynamischen Mischverlustes ergibt.

Figur 3 zeigt zum besseren Verständnis der Form der sich ausbreitenden Austrittskanäle eine Draufsicht der erfindungsgemäßen Anstreifkante 6. Sie zeigt die Austrittsöffnungen der Kanäle 14 auf der Saugseite der Schaufel, während die Ausrichtung der Austrittskanäle 16 auf der Druckseite angedeutet wird. Des weiteren werden die verschiedenen Ausbreitungswinkel zur Radialund zur Strömungsrichtung angedeutet. Das sich mehrfach ausbreitende Loch wird für die Saugseite verwendet und soll die Kühlluft sowohl zur Saugspitzenkrone als auch entlang der Saugseitenspitzenkrone verteilen.

### In den Figuren verwendete Begriffe

- 1: Schaufel
- 2: Druckseitenwand
- 3: Saugseitenwand
- 4: Spitzenkappe
- 5: Hohlraum
- 6: Anstreifkante
- 7: druckseitige Spitzenkrone
- 8: saugseitige Spitzenkrone
- 9: Spitzenkavität
- 10: erster gekrümmter Teil mit glatter Kontur
- 11: zweiter gekrümmter Teil mit glatter Kontur
- 12: gerader Teil mit glatter Kontur
- 13: gerader Teil mit glatter Kontur
- 14: Austrittskanal
- 14': zylindrischer Teil des Austrittskanal 14
- 14": sich ausbreitender Teil des Austrittskanals 14
- 15: Innenfläche der Saugseitenwand
- 16: Austrittskanal auf der Druckseite der Schaufel
- 16': zylindrischer Teil des Austrittskanals 16
- 16": sich ausbreitender Teil des Austrittskanals 16
- 17: Innenfläche des Druckseitenwandkanals
- 18: Austrittskanal auf der Druckseite der Schaufel
- 21: Kühlfluidstrom
- 22: Heißgasleckstrom
- α: Neigungswinkel der Achse des Austrittskanals 16 zur Druckseite bezüglich der Radialrichtung
- β: Ausbreitungswinkel der Seitenwand des Austrittskanals 16 zur Druckseite
- ω: Neigungwinkel der Achse des Austrittskanals 16 zur Druckseite bezüglich der Strömungsrichtung
- χ: Ausbreitungswinkel der Seitenwand des Austrittskanals 14 zur Spitzenkrone
- δ: Neigungswinkel der Achse des Austrittskanals 14 zur Spitzenkrone bezüglich der Radialrichtung
- φ: Neigungswinkel der Achse des Austrittskanals 14 zur Druckseite bezüglich der Strömungsrichtung
- A: Mittellinie der Spitzenkappe
- B: Strömungsrichtung
- C: Rippengrundfläche

## Patentansprüche

1. Schaufel (1) für eine Gasturbine mit einer Druckseitenwand (2), einer Saugseitenwand (3), einer Spitzenkappe (4) und einer Anstreifkante (6) und weiterhin einem Hohlraum (5) für die Strömung von Kühlfluid, der durch die Innenfläche (17) der Druckseitenwand (2), die Innenfläche (15) der Saugseitenwand (3) und die Spitzenkappe (4) definiert wird, und wobei sich die Anstreifkante (6) radial von der Druckseitenwand (2) weg zu einer druckseitigen Spitzenkrone (7) und von der Saugseitenwand (3) zu einer saugseitigen Spitzenkrone (8) der Schaufel (1) erstreckt, die Spitzenkappe (4) und die Anstreifkante (6) weiterhin eine Spitzenkavität (9) definieren und die Schaufel (1) mehrere Austrittskanäle (16), die sich vom Hohlraum (5) zur Anstreifkante (6) auf der Druckseite der Schaufel (1) erstrecken, und weiterhin mehrere Austrittskanäle (14), die vom Hohlraum (5) zur Spitzenkavität (9) in der Nähe der Saugseite der Schaufel (1) führen, damit Kühlfluid zur Kühlung der Anstreifkante (6) hindurchströmen kann, aufweist,
**dadurch gekennzeichnet, dass**
die Anstreifkante (6) einen radialen Querschnitt mit einer glatten Kontur aufweist, wobei zwecks einer gleichmässigen Strömung und Vermeidung von Strömungswirbeln des Kühlfluids in der Spitzenkavität (9) die glatte Kontur sich von der Krone (7) der Anstreifkante (6) auf der Druckseite in die Spitzenkavität (9) und entlang der Spitzenkavität (9) zur Krone (8) der Anstreifkante auf der Saugseite erstreckt und die Spitzenkavität (9) keine scharfen Ecken oder plötzlichen Neigungsänderungen aufweist.

2. Schaufel (1) nach Anspruch 1,
**dadurch gekennzeichnet, daß**
die Kontur der Anstreifkante (6) in der Spitzenkavität (9) einen oder mehrere gerade Teile (12, 13) oder einen oder mehrere gekrümmte Teile (10, 11) oder sowohl einen oder mehrere gerade Teile (12, 13) als auch einen oder mehrere gekrümmte Teile (10, 11) umfaßt.

3. Schaufel nach Anspruch 2,
**dadurch gekennzeichnet, daß**
die glatte Kontur der Anstreifkante (6) einen sich von der druckseitigen Spitzenkrone (7) zur Spitzenkavität (9) erstreckenden ersten gekrümmten Teil (10), der einen Krümmungsradius von unter 0,8 mm (0,03 Zoll) aufweist, und einen sich vom ersten gekrümmten Teil (10) zur Mitte der Spitzenkavität (9) erstreckenden zweiten gekrümmten Teil (11), dessen Krümmungsradius mindestens der Höhe der Anstreifkante entspricht und vorzugsweise größer als 10 mm (0,4 Zoll) ist, aufweist, und die Anstreifkante (6) einen sich vom zweiten gekrümmten Teil (11) zur Mitte der Spitzenkavität (9) erstreckenden geraden Teil (12) mit einem Neigungswinkel (θ) in einem Bereich von 3° bis 45° zur Mittellinie (A) der Spitzenkappe (4) umfaßt.

4. Schaufel (1) nach Anspruch 3,
**dadurch gekennzeichnet, daß**
die Kontur der Anstreifkante (6) einen sich von der Mitte der Spitzenkavität (9) zur saugseitigen Spitzenkrone (8) erstreckenden zweiten geraden Teil (13) mit einem Neigungswinkel (θ') zur Mittellinie der Spitzenkappe in einem Bereich von 15° zu 45° umfaßt.

5. Schaufel (1) nach einem der vorhergehenden Ansprüche,
**dadurch gekennzeichnet, daß**
die mehreren vom Hohlraum (5) zur Anstreifkante (6) auf der Druckseite der Schaufel (1) führenden Austrittskanäle (16) jeweils eine Kanalachse aufweisen, die in einem Winkel (α) zur Radialrichtung ausgerichtet und von der druckseitigen Spitzenkrone (7) weg gerichtet ist
und in einem Winkel (ω) zur Strömungsrichtung (B) liegt.

6. Schaufel (1) nach Anspruch 5,
**dadurch gekennzeichnet, daß**
der Winkel (α) in einem Bereich von 15° zur 65°, vorzugsweise in einem Bereich von 20° bis 35°, liegt und der Winkel (ω) in einem Bereich von 30° bis 90°, vorzugsweise in einem Bereich von 45° bis 90°, liegt.

7. Schaufel (1) nach einem der vorhergehenden Ansprüche,
**dadurch gekennzeichnet, daß**
die mehreren vom Hohlraum (5) zur Spitzenkavität (9) führenden Austrittskanäle (14) jeweils eine Kanalachse aufweisen, die in einem Winkel (δ) zur Radialrichtung ausgerichtet und zur saugseitigen Spitzenkrone (8) gerichtet ist und in einem Winkel (φ) zur Strömungsrichtung (B) liegt.

8. Schaufel (1) nach Anspruch 7,
**dadurch gekennzeichnet, daß**
der Winkel (δ) in einem Bereich von 0° bis 45°, vorzugsweise in einem Bereich von 20° bis 30°, und der Winkel (φ) in einem Bereich von 35° bis 90°, vorzugsweise in einem Bereich von 35° bis 55°, liegt.

9. Schaufel (1) nach einem der vorhergehenden Ansprüche,
**dadurch gekennzeichnet, daß**
die zur Druckseite der Schaufel (1) führenden Austrittskanäle (16) über ihre gesamte Länge oder über einen Teil ihrer Länge eine sich ausbreitende Form oder eine teilweise sich ausbreitende Form aufweisen und die vom Hohlraum (5) zur Spitzenkavität (9) führenden Austrittskanäle (14) über ihre gesamte Länge oder über einen Teil ihrer Länge eine sich ausbreitende Form oder eine teilweise sich ausbreitende Form aufweisen.

10. Schaufel (1) nach Anspruch 9,
**dadurch gekennzeichnet, daß**
die zur Druckseite der Schaufel (1) führenden Austrittskanäle (16) und die vom Hohlraum (5) zur Spitzenkavität (9) führenden Austrittskanäle (14) jeweils einen ersten Teil mit einer zylindrischen Form und einen zweiten Teil mit einer sich ausbreitenden Form aufweisen.

11. Schaufel (1) nach Anspruch 9 oder 10,
**dadurch gekennzeichnet, daß**
die sich vom Hohlraum (5) zur Druckseite der Schaufel (1) erstreckenden Austrittskanäle (16) jeweils eine Seitenwand aufweisen, die in einem Winkel (β) in einem Bereich von 7° bis 12° zur Achse des Austrittskanals (16) ausgerichtet und zur druckseitigen Spitzenkrone (7) gerichtet ist, und die vom Hohlraum (5) zur Spitzenkavität (9) führenden Austrittskanäle (14) jeweils eine Seitenwand aufweisen, die in einem Winkel (χ) in einem Bereich von 7° bis 12° zur Achse des Austrittskanals (14) ausgerichtet und zur saugseitigen Spitzenkrone (8) gerichtet ist.

12. Schaufel (1) nach Anspruch 11,
**dadurch gekennzeichnet, daß**
die vom Hohlraum (5) zur Spitzenkavität (9) führenden Austrittskanäle (14) und die sich vom Hohlraum (5) zur Druckseite der Schaufel (1) erstreckenden Austrittskanäle (16) jeweils eine Seitenwand aufweisen, die in einem Winkel in einem Bereich von 7° bis 12° zu ihrer Kanalachse ausgerichtet und zur Strömungsrichtung gerichtet ist.

## Claims

1. Airfoil (1) for a gas turbine comprising a pressure sidewall (2), a suction sidewall (3), a tip cap (4), and a tip squealer (6), and furthermore a hollow space (5) for cooling fluid to flow, which is defined by the inner surface (17) of the pressure sidewall (2), the inner surface (15) of the suction sidewall (3), and the tip cap (4), and where the tip squealer (6) extends radially away from the pressure sidewall (2) to a pressure side tip crown (7) and from the suction sidewall (3) to a suction side tip crown (8) of the airfoil (1), furthermore the tip cap (4) and the tip squealer (6) define a tip cavity (9), and the airfoil (1) comprises several exit passages (16) leading from the hollow space (5) to the tip squealer (6) on the pressure side of the airfoil (1) and further several exit passages (14) leading from the hollow space (5) to the tip cavity (9) near the suction side of the airfoil (1) for cooling fluid to flow through in order to cool the tip squealer (6),
**characterized in that**
the tip squealer (6) has a radial cross-section comprising a smooth contour,
wherein, for the purpose of an even flow and the avoidance of vortices of the cooling fluid in the tip cavity (9), the smooth contour extends from the crown (7) of the tip squealer (6) on the pressure side into the tip cavity (9) and along the tip cavity (9) to the crown (8) of the tip squealer on the suction side, and the tip cavity (9) does not have a sharp corners or abrupt changes in incline.

2. Airfoil (1) according to claim 1
**characterized in that**
the contour of the tip squealer (6) comprises within the tip cavity (9) one or more straight portions (12, 13) or one or more curved portions (10, 11) or both one or more straight portions (12, 13) and one or more curved portions (10, 11).

3. Airfoil according to claim 2
**characterized in that**
the smooth contour of the tip squealer (6) comprises a first curved portion (10) extending from the pressure side tip crown (7) toward the tip cavity (9) where the first curved portion (10) has a radius of curvature less than 0.8 8 mm (0.03 inch), and a second curved portion (11) extending from the first curved portion (10) toward the center of the tip cavity (9) where the radius of curvature of the second curved portion is at least the height of the squealer and preferably greater than 10 mm (0.4 inch), and the tip squealer (6) comprises a straight portion (12) extending from the second curved portion (11) to the center of the tip cavity (9) where the straight portion (12) has an incline angle (θ) in the range from 3° to 45° with respect to the center line (A) of the tip cap (4).

4. Airfoil (1) according to claim 3
**characterized in that**
the contour of the tip squealer (6) comprises a second straight portion (13) extending from the center of the tip cavity (9) to the suction side tip crown (8) that has an incline angle (θ') with respect to the center line of the tip cap in the range from 15° to 45°.

5. Airfoil (1) according to one of the foregoing claims
**characterized in that**
the several exit passages (16) leading from the hollow space (5) to the tip squealer (6) on the pressure side of the airfoil (1) each have a passage axis that is oriented at an angle (α) with respect to the radial direction and directed away from the pressure side tip crown (7) and at an angle (ω) with respect to the streamwise direction (B).

6. Airfoil (1) according to claim 5
**characterized in that**
**that** the angle (α) is in the range from 15° to 65°, preferably in the range from 20° to 35° and the angle (ω) is in the range from 30° to 90°, preferably in the range from 45° to 90°.

7. Airfoil (1) according to one of the foregoing claims
**characterized in that**
the several exit passages (14) leading from the hollow space (5) to the tip cavity (9) each have a passage axis that is oriented at an angle (δ) with respect to the radial direction and directed toward the suction side tip crown (8) and at an angle (φ) with respect to the streamwise direction (B).

8. Airfoil (1) according to claim 7
**characterized in that**
the angle (δ) is in the range from 0° to 45°, preferably in the range from 20° to 30° and the angle (φ) is in the range from 35° to 90°, preferably in the range from 35° to 55°.

9. Airfoil (1) according to one of the foregoing claims
**characterized in that**
the exit passages (16) leading to the pressure side of the airfoil (1) have over their entire length or over a part of their length a diffused shape or a partially diffused shape, and the exit passages (14) leading from the hollow space (5) to the tip cavity (9) have over their entire length or over a part of their length a diffused shape or a partially diffused shape.

10. Airfoil (1) according to claim 9
**characterized in that**
the exit passages (16) leading to the pressure side of the airfoil (1) and the exit passages (14) leading from the hollow space (5) to the tip cavity (9) each have a first portion having a cylindrical shape and a second portion having a diffused shape.

11. Airfoil (1) according to claim 9 or 10
**characterized in that**
the exit passages (16) extending from the hollow space (5) to the pressure side of the airfoil (1) each have a sidewall that is oriented at an angle (β) to the axis of the exit passage (16) that is in the range from 7° to 12° and directed toward the pressure side tip crown (7), and the exit passages (14) leading from the hollow space (5) to the tip cavity (9) each have a sidewall that is oriented at an angle (χ) to the axis of the exit passage (14) that is in the range from 7° to 12° and directed toward the suction side tip crown (8).

12. Airfoil (1) according to claim 11
**characterized in that**
the exit passages (14) leading from the hollow space (5) to the tip cavity (9) and the exit passages (16) extending from the hollow space (5) to the pressure side of the airfoil (1) each have a sidewall that is oriented at an angle with respect to their passage axis that is in the range from 7° to 12° and directed toward the streamwise direction.

## Revendications

1. Aube (1) pour une turbine à gaz comprenant une paroi latérale de pression (2), une paroi latérale d'aspiration (3), un capuchon de pointe (4) et une arête de frottement (6) ainsi qu'une cavité (5) pour l'écoulement de fluide de refroidissement, qui est définie par la surface interne (17) de la paroi latérale de pression (2), la surface interne (15) de la paroi latérale d'aspiration (3) et le capuchon de pointe (4), l'arête de frottement (6) s'étendant radialement depuis la paroi latérale de pression (2) jusqu'à une couronne de pointe (7) du côté de la pression et depuis la paroi latérale d'aspiration (3) jusqu'à une couronne de pointe (8) de l'aube (1) du côté de l'aspiration, le capuchon de pointe (4) et l'arête de frottement (6) définissant en outre une cavité de pointe (9) et l'aube (1) présentant plusieurs canaux de sortie (16) qui s'étendent depuis la cavité (5) jusqu'à l'arête de frottement (6) du côté de la pression de l'aube (1), et en outre plusieurs canaux de sortie (14) qui conduisent de la cavité (5) à la cavité de pointe (9) à proximité du côté de l'aspiration de l'aube (1), afin que du fluide de refroidissement puisse s'écouler à travers en vue du refroidissement de l'arête de frottement (6),
**caractérisée en ce que**
l'arête de frottement (6) présente une section transversale radiale avec un contour lisse, le contour lisse, dans l'optique d'obtenir un écoulement uniforme et d'éviter des tourbillons d'écoulement du fluide de refroidissement dans la cavité de pointe (9), s'étendant depuis la couronne (7) de l'arête de frottement (6) du côté de la pression dans la cavité de pointe (9) et le long de la cavité de pointe (9) jusqu'à la couronne (8) de l'arête de frottement du côté de l'aspiration, et la cavité de pointe (9) ne présentant aucun angle vif ni aucune variation soudaine d'inclinaison.

2. Aube (1) selon la revendication 1,
**caractérisée en ce que**
le contour de l'arête de frottement (6) dans la cavité de pointe (9) comprend une ou plusieurs pièces droites (12, 13) ou une ou plusieurs pièces courbes (10, 11) ou même une ou plusieurs pièces droites (12, 13) ainsi qu'une ou plusieurs pièces courbes (10, 11).

3. Aube selon la revendication 2,
**caractérisée en ce que**
le contour lisse de l'arête de frottement (6) présente une première partie courbe (10) s'étendant depuis la couronne de pointe (7) du côté de la pression jusqu'à la cavité de pointe (9), qui présente un rayon de courbure inférieur à 0,8 mm (0,03 pouce), et une deuxième partie courbe (11) s'étendant depuis la première partie courbe (10) jusqu'au milieu de la cavité de pointe (9), dont le rayon de courbure correspond au moins à la hauteur de l'arête de frottement, et est de préférence supérieur à 10 mm (0,4 pouce), et l'arête de frottement (6) comprenant une partie droite (12) s'étendant depuis la deuxième partie courbe (11) jusqu'au milieu de la cavité de pointe (9), avec un angle d'inclinaison (θ) dans une plage de 3° à 45° par rapport à l'axe médian (A) du capuchon de pointe (4).

4. Aube (1) selon la revendication 3,
**caractérisée en ce que**
le contour de l'arête de frottement (6) comprend une deuxième partie droite (13) s'étendant depuis le milieu de la cavité de pointe (9) jusqu'à la couronne de pointe (8) du côté de l'aspiration, avec un angle d'inclinaison (θ') par rapport à l'axe médian du capuchon de pointe dans une plage de 15° à 45°.

5. Aube (1) selon l'une quelconque des revendications précédentes,
**caractérisée en ce que**
les plusieurs canaux de sortie (16) conduisant depuis la cavité (5) jusqu'à l'arête de frottement (6) du côté de la pression de l'aube (1) présentent chacun un axe de canal qui est orienté suivant un angle (α) par rapport à la direction radiale et qui est orienté à l'écart de la couronne de pointe (7) du côté de la pression et se situe suivant un angle (ω) par rapport à la direction d'écoulement (B).

6. Aube (1) selon la revendication 5,
**caractérisée en ce que**
l'angle (α) se situe dans une plage de 15° à 65°, de préférence dans une plage de 20° à 35°, et l'angle (ω) se situe dans une plage de 30° à 90°, de préférence dans une plage de 45° à 90°.

7. Aube (1) selon l'une quelconque des revendications précédentes,
**caractérisée en ce que**
les plusieurs canaux de sortie (14) conduisant de la cavité (5) jusqu'à la cavité de pointe (9), présentent chacun un axe de canal qui est orienté suivant un angle (δ) par rapport à la direction radiale et par rapport à la couronne de pointe (8) du côté de l'aspiration, et qui se situe suivant un angle (Φ) par rapport à la direction d'écoulement (B).

8. Aube (1) selon la revendication 7,
**caractérisée en ce que**
l'angle (δ) est situé dans une plage de 0° à 45°, de préférence dans une plage de 20° à 30°, et l'angle (Φ) se situe dans une plage de 35° à 90°, de préférence dans une plage de 35° à 55°.

9. Aube (1) selon l'une quelconque des revendications précédentes,
**caractérisée en ce que**
les canaux de sortie (16) conduisant au côté de la pression de l'aube (1) présentent, sur toute leur longueur ou sur une partie de leur longueur, une forme s'élargissant ou une forme s'élargissant en partie, et les canaux de sortie (14) conduisant de la cavité (5) à la cavité de pointe (9) présentent, sur toute leur longueur ou sur une partie de leur longueur, une forme s'élargissant ou une forme s'élargissant en partie.

10. Aube (1) selon la revendication 9,
**caractérisée en ce que**
les canaux de sortie (16) conduisant au côté de la pression de l'aube (1) et les canaux de sortie (14) conduisant de la cavité (5) jusqu'à la cavité de pointe (9) présentent à chaque fois une première partie ayant une forme cylindrique et une deuxième partie ayant une forme s'élargissant.,

11. Aube (1) selon la revendication 9 ou 10,
**caractérisée en ce que**
les canaux de sortie (16) s'étendant depuis la cavité (5) jusqu'au côté de la pression de l'aube (1) présentent à chaque fois une paroi latérale, qui est orientée suivant un angle (β) dans une plage de 7° à 12° par rapport à l'axe du canal de sortie (16), et qui est orientée vers la couronne de pointe (7) du côté de la pression, et les canaux de sortie (14) conduisant de la cavité (5) jusqu'à la cavité de pointe (9) présentent à chaque fois une paroi latérale qui est orientée suivant un angle (χ) dans une plage de 7° à 12° par rapport à l'axe du canal de sortie (14), et qui est orientée vers la couronne de pointe (8) du côté de l'aspiration.

12. Aube (1) selon la revendication 11,
**caractérisée en ce que**
les canaux de sortie (14) conduisant de la cavité (5) à la cavité de pointe (9) et les canaux de sortie (16) s'étendant de la cavité (5) jusqu'au côté de la pression de l'aube (1) présentent à chaque fois une paroi latérale qui est orientée suivant un angle dans une plage de 7° à 12° par rapport à leur axe de canal et qui est orientée vers la direction d'écoulement.
